# EUROPÄISCHE PATENTSCHRIFT

(11) **EP 2 811 093 B1**
(45) Veröffentlichungstag und Bekanntmachung des Hinweises auf die Patenterteilung: **14.12.2016**
(21) Anmeldenummer: 14170285.2
(22) Anmeldetag: 28.05.2014
(51) Int. Cl.: E05D 3/16, E05D 15/28, E05D 7/04, E05D 9/00

(54) **An einem Blendrahmen einer Tür oder eines Fensters festlegbares Trägerteil eines Schwenkbeschlages**
Support member of a pivoting fitting which can be fixed to a cover frame of a door or window
Élément de support d'une ferrure pivotante pouvant être fixé sur un dormant d'une porte ou d'une fenêtre

(30) Priorität: 04.06.2013 DE 202013102398 U
(43) Veröffentlichungstag der Anmeldung: 10.12.2014
(73) Patentinhaber: SCHÜCO International KG, 33609 Bielefeld (DE)
(72) Erfinder: Zejnilagic Schmeken, Faruk, 33790 Halle (DE); Kleine, Karl-Hermann, 33829 Borgholzhausen (DE); Enns, Dietrich, 33775 Versmold (DE)
(74) Vertreter: Dantz, Jan Henning

(56) Entgegenhaltungen:
- EP-A1- 1 061 223
- EP-A2- 1 564 356
- DE-A1- 2 751 682
- DE-C- 609 667
- DE-U1- 8 912 421
- US-A- 3 283 359

## Beschreibung

Die vorliegende Erfindung betrifft ein an einem Blendrahmen einer Tür oder eines Fensters festlegbares Trägerteil eines Schwenkbeschlages mit einer blendrahmenseitig ortsfest festleg baren Grundschiene, an welcher das Trägerteil angeschlossen ist.

Ein Trägerteil ist aus der DE 89 12 421 U1 bekannt.

Aufgabe der Erfindung ist es, eine besonders einfache und effektive Konstruktion für die Festlegung des Trägerteiles an einem Blendrahmen einer Tür oder eines Fensters aufzuzeigen.

Diese Aufgabe wird erfindungsgemäß dadurch gelöst, dass das Trägerteil gegenüber der Grundschiene in Grenzen längs verschiebbar festgelegt ist und dass das Trägerteil und die Grundschiene aus Metall hergestellt sind und die Grundschiene mindestens zwei Durchbrechungen aufweist, welche jeweils von einem aus dem Trägerteil ausgestanzten und abgewinkelten Führungssteg durchtreten werden, wobei jeder Führungssteg in seinem über die Grundschiene hinaus vorstehenden Kopfbereich mit Ankerstegen versehen ist, welche nach einer Aufweitung der Durchbrechungen hindurchgesteckt sind und anschließend die Grundschiene im Bereich der Durchbrechungen so weit zusammengepresst wird, dass die Ankerstege den Umgebungsbereich der jeweiligen Durchbrechung der Grundschiene hintergreifen und die Führungsstege somit nicht wieder aus der Grundschiene herausgezogen werden können.

Somit kann das Trägerteil selbst letztendlich ein einfaches, plattenförmiges Bauteil sein, welches lediglich konstruktiv darauf auszulegen ist, dass eine einfache Verbindung mit einem Schwenkbeschlag einerseits und der Grundschiene andererseits möglich ist.

Da die Grundschiene ortsfest an einem Blendrahmen festgelegt werden kann, ist es von Vorteil, wenn das Trägerteil gegenüber der Grundschiene in Grenzen längenverschiebbar festgelegt ist.

Dadurch ist gegebenenfalls eine einfache Justierung eines Schwenkbeschlages im Eckbereich einer Tür oder eines Fensters möglich.

Da das Trägerteil und die Grundschiene aus Metall hergestellt sind und die Grundschiene mindestens zwei Durchbrechungen aufweist, welche jeweils von einem aus dem Trägerteil ausgestanzten und abgewinkelten Führungssteg durchtreten werden, wobei jeder Führungssteg in seinem über die Grundschiene hinaus vorstehenden Kopfbereich mit Ankerstegen versehen ist, welche den Umfangsbereich der jeweiligen Durchbrechung der Grundschiene hintergreifen, wobei dies herstellungstechnisch dadurch möglich ist, dass die Durchbrechungen vor dem Durchstecken der Führungsstege derart aufgeweitet werden, dass die Ankerstege durch die aufgeweiteten Durchbrechungen hindurchgesteckt werden können und das anschließend die Grundschiene in dem Bereich der Durchbrechungen wieder so weit zusammengepresst wird, dass die Führungsstege nicht wieder aus der Grundschiene herausgezogen werden können, ist es ohne weiteres möglich, die zuvor aufgeweiteten Bereiche der Durchbrechungen so weit an die Führungsstege heranzudrücken, dass hier eine Verschiebung und exakte Führung des Trägerteiles bei einer Längsverschiebung relativ zur Grundschiene gewährleistet ist.

Weitere Merkmale der Erfindung sind Gegenstand weiterer Unteransprüche.

Ein Ausführungsbeispiel der Erfindung ist in den beigefügten Zeichnungen dargestellt und wird im Folgenden näher beschrieben.

Es zeigen:
- Figur 1: eine perspektivische Teil-Darstellung eines unteren Eckbereiches einer Tür oder eines Fensters mit einem Schwenkbeschlag in maximaler Öffnungsstellung
- Figur 2: eine Ansicht in Richtung des Pfeiles II in Figur 1
- Figur 3: eine Perspektivdarstellung des Schwenkbeschlages in der Position gemäß Figur 1
- Figur 4: eine Draufsicht auf den Schwenkbeschlag in der Schwenkposition gemäß Figur 2
- Figur 5: eine der Figur 4 entsprechende Draufsicht bei einer 90°-Schwenkstellung des Schwenkbeschlages
- Figur 6: eine Draufsicht gemäß den Figuren 4 und 5 in Schließstellung des Schwenkbeschlages
- Figuren 7a und 7b: eine perspektivische Darstellung einer Grundschiene und eines mit einer Grundschiene verbundenen Trägerteils
- Figur 8: einen Schnitt nach der Linie VIII-VIII in Figur 7b
- Figur 9: eine Perspektivdarstellung des Trägerteiles und der Grundschiene nach dem Zusammenstecken der beiden Teile in Richtung des Pfeiles IX in Figur 7
- Figur 10: eine vergrößerte Darstellung der in Figur 9 mit X bezeichneten Einzelheit
- Figur 11: eine der Figur 10 entsprechende Darstellung in einem endgültigen Montagezustand.

In den Figuren 1 und 2 ist ein Eckbereich einer Tür oder eines Fensters 1 dargestellt, wobei mit dem Bezugszeichen 2 ein Blendrahmen und mit dem Bezugszeichen 3 ein Flügel bezeichnet ist, welcher im dargestellten unteren Eckbereich gegenüber dem Blendrahmen 2 mittels eines Schwenkbeschlages 4 verschwenkbar ist.

Der Schwenkbeschlag 4 ist in an sich bekannter Weise verdeckt eingebaut, d.h., dass der Schwenkbeschlag 4 bei geschlossenem Flügel 3 von außen nicht sichtbar ist. Der Schwenkbeschlag 4 erlaubt ein Aufschwenken des Flügels 3 gegenüber dem Blendrahmen 2 um mindestens 90°, vorzugsweise aber um bis zu 180°, so wie in den Figuren 1 und 2 gezeigt ist.

Der Schwenkbeschlag 4, der in den Figuren 3 bis 6 detailliert gezeigt ist, umfasst ein am Blendrahmen 2 festlegbares Trägerteil 5, an dem eine Mehrlenkeranordnung 6 an einer relativ zum Blendrahmen 2 fixen Drehachse 7 schwenkbar gelagert ist.

Weiterhin weist die Mehrlenkeranordnung 6 einen Tragarm 8 auf, der an der Drehachse 7 schwenkbar gelagert ist.

Der Flügel 3 ist an oder auf einer Tragschiene 9 der Mehrlenkeranordnung 6 angeordnet, wobei die Tragschiene 9 mit dem Flügel 3 verbunden und insoweit Teil dieses Flügels 3 ist.

Weiterhin weist die Mehrlenkeranordnung 6 ein Tragteil 10 auf, welches einerseits gelenkig am Flügel (hier an der Tragschiene 9) gelenkig angeschlossen ist und andererseits ausschließlich um einen Drehpunkt 11 schwenkbar an der Tragschiene 9 angeschlossen ist. Dabei liegt der Drehpunkt 11 zwischen Tragarm 8 und Tragteil 10 weiter von der Drehachse 7 entfernt als der Drehpunkt 12 zwischen dem Flügel 3 und dem Tragteil 10.

Weitere Bestandteile der Mehrlenkeranordnung 6 sind ein Steuerarm 19 und ein Dreharm 20.

Hierdurch wird insgesamt ein kompakter konstruktiver Aufbau des Schwenkbeschlages 4 erzielt, außerdem sind alle Teile der Mehrlenkeranordnung des Schwenkbeschlages 4 ausschließlich drehbeweglich miteinander verbunden, wodurch die Störanfälligkeit auch im Dauerbetrieb und unter rauen Umweltbedingungen deutlich herabgesetzt ist.

Es wurde schon erwähnt, dass das Trägerteil 5 mit dem Blendrahmen 2 verbunden ist. Die Verbindung erfolgt über eine Grundschiene 13, die ihrerseits in einer Aufnahmenut des Blendrahmens 2 festlegbar ist und mit der das Trägerteil 5 zu Justierzwecken in bestimmten Grenzen längs verschiebbar verbunden ist.

Wie die Figuren 7a, 7b, 8, 9, 10 und 11 zeigen, weist die Grundschiene 13 mehrere Durchbrechungen 14 auf. Dies ist aus Figur 7a sehr deutlich zu erkennen.

Das Trägerteil 5 ist mit einer entsprechenden Anzahl von Führungsstegen 15 versehen, die aus dem Trägerteil 5 herausgestanzt und abgewinkelt sind. Diese Führungsstege 15 durchtreten im montierten Zustand die Durchbrechungen 14 der Grundschiene 13 und weisen in ihrem Kopfbereich Ankerstege 15a auf, welche den Umgebungsbereich der jeweiligen Durchbrechung 14 der Grundschiene 13 hintergreifen. Somit sind Grundschiene 13 und Trägerteil 5 zwar unlösbar, aber in Längsrichtung relativ zueinander verschiebbar miteinander verbunden. Da die Grundschiene 13 ihrerseits im Blendrahmen 2 ortsfest festgelegt wird, kann das Trägerteil 5 und damit auch der Flügel 3 zu Justierzwecken relativ gegenüber dem Blendrahmen 2 in Grenzen verschoben werden.

Um die Ankerstege 15a durch die Durchbrechungen 14 der Grundschiene 13 hindurchstecken zu können, müssen diese, wie Figur 7a zeigt, vor der Montage aufgeweitet sein. Nach dem Durchstecken der Ankerstege 15a (Fig. 10) wird der aufgeweitete Bereich der Durchbrechungen 14 wieder zusammengedrückt (Fig. 11), so dass die seitlichen Begrenzungen der Durchbrechungen 14 an den Führungsstegen 15 praktisch reibend anliegen. Hierdurch wird einerseits eine gute Führung und andererseits eine sichere Verbindung zwischen Grundschiene 13 und Trägerteil 5 erreicht.

Sowohl die Grundschiene 13 wie auch das Trägerteil 5 sind aus Metall hergestellt, um die auftretenden Belastungen sicher aufnehmen zu können. Um eine Verschiebung des Trägerteils 5 gegenüber der Grundschiene 13 einfach durchführen zu können, ist eine Exzenterlösung vorgesehen. Hierbei weist das Trägerteil 5 ein quer zu seiner Längsrichtung und auch quer zur Längsrichtung der Grundschiene 13 verlaufendes Langloch 16 auf, innerhalb dessen ein exzentrisch angeordneter Kopf 17 eines in der Grundschiene 13 drehbar gelagerten Justierelementes angeordnet ist. Somit kann unter Zuhilfenahme eines einfachen Werkzeuges, beispielsweise eines Schraubendrehers, eine Justierung durch Verdrehen des Kopfes 17 herbeigeführt werden.

Die Festlegung der Grundschiene 13 am Blendrahmen 2 erfolgt in bekannter Weise durch Ankersteine 18, welche drehbar gegenüber der Grundschiene 13 angeordnet sind und eine Verspannung innerhalb einer entsprechend dimensionierten C-förmigen Nut des Blendrahmens 2 ermöglichen.

### Bezugszeichenliste

- 1: Tür oder Fenster
- 2: Blendrahmen
- 3: Flügel
- 4: Schwenkbeschlag
- 5: Trägerteil
- 6: Mehrlenkeranordnung
- 7: Drehachse
- 8: Tragarm
- 9: Tragschiene
- 10: Tragteil
- 11: Drehpunkt
- 12: Drehpunkt
- 13: Grundschiene
- 14: Durchbrechungen
- 15: Führungssteg
- 15a: Ankersteg
- 16: Langloch
- 17: Kopf
- 18: Ankerstein
- 19: Steuerarm
- 20: Dreharm

## Patentansprüche

1. An einem Blendrahmen (2) einer Tür oder eines Fensters (1) festlegbares Trägerteil (5) eines Schwenkbeschlages (4) mit einer blendrahmenseitig ortsfest festlegbaren Grundschiene (13), an welcher das Trägerteil (5) angeschlossen ist, wobei das Trägerteil (5) gegenüber der Grundschiene (13) in Grenzen längs verschiebbar festgelegt ist und das Trägerteil (5) und die Grundschiene (13) aus Metall hergestellt sind und die Grundschiene (13) mindestens zwei Durchbrechungen (14) aufweist, **dadurch gekennzeichnet, dass** die Durchbrechungen (14) jeweils von einem aus dem Trägerteil (5) ausgestanzten und abgewinkelten Führungssteg (15) durchtreten werden, wobei jeder Führungssteg (15) in seinem über die Grundschiene (13) hinaus vorstehenden Kopfbereich mit Ankerstegen (15a) versehen ist, welche nach einer Aufweitung der Durchbrechungen (14) hindurchgesteckt sind und anschließend die Grundschiene (13) im Bereich der Durchbrechungen (14) so weit zusammengepresst wird, dass die Ankerstege (15a) den Umgebungsbereich der jeweiligen Durchbrechung (14) der Grundschiene (13) hintergreifen und die Führungsstege (15) somit nicht wieder aus der Grundschiene (13) herausgezogen werden können.

2. Trägerteil nach Anspruch 1, **dadurch gekennzeichnet, dass** das Trägerteil (5) mit einem quer zur Längsrichtung der Grundschiene (13) verlaufenden Langloch (16) versehen ist, innerhalb dessen ein exzentrisch angeordneter Kopf (17) eines in der Grundschiene (13) drehbar gelagerten Justierelementes angeordnet ist.

3. Trägerteil nach Anspruch 1 oder 2, **dadurch gekennzeichnet, dass** am Trägerteil (5) eine Mehrlenkeranordnung (6) an einer relativ zum Blendrahmen (2) fixen Drehachse (7) schwenkbar gelagert ist.

4. Trägerteil nach Anspruch 3, **dadurch gekennzeichnet, dass** die Mehrlenkeranordnung (6) einen Tragarm (8) aufweist, der an der fixen Drehachse (7) schwenkbar gelagert ist

5. Trägerteil nach Anspruch 3 oder 4, **dadurch gekennzeichnet, dass** die Mehrlenkeranordnung (6) eine mit einem Flügel (3) einer Tür oder eines Fensters (1) verbindbare Tragschiene (9) aufweist.

6. Trägerteil nach einem oder mehreren der Ansprüche 3 bis 5, **dadurch gekennzeichnet, dass** die Mehrlenkeranordnung (6) ein Tragteil (10) aufweist, welches einerseits gelenkig an der mit einem Flügel (3) verbindbaren Tragschiene und andererseits ausschließlich um einen Drehpunkt (11) schwenkbar am Tragarm (8) angeschlossen ist und dass der Drehpunkt (11) zwischen Tragarm (8) und Tragteil (10) weiter von der ortsfesten Drehachse (7) entfernt ist als der Drehpunkt (12) zwischen dem Flügel (3) und dem Tragteil (10).

## Claims

1. A carrier part (5), which is fixable on a frame (2) of a door or a window (1), of a pivot fitting (4) having a frame-side stationary fixable base rail (13), on which the carrier part (5) is attached, wherein the carrier part (5) is fixed so it is longitudinally displaceable within limits in relation to the base rail (13), and the carrier part (5) and the base rail (13) are produced from metal and the base rail (13) has at least two passages (14),
**characterized in that** the passages (14) each have a guide web (15), which is stamped out and angled from the carrier part (5), passing through them, wherein each guide web (15) is provided, in its head region protruding beyond the base rail (13), with anchor webs (15a), which are inserted through the passages (14) after a widening and subsequently the base rail (13) is pressed together in the region of the passages (14) enough that the anchor webs (15a) engage behind the enclosure region of the respective passage (14) of the base rail (13) and the guide webs (15) therefore cannot be drawn out of the base rail (13) again.

2. The carrier part according to Claim 1, **characterized in that** the carrier part (5) is provided with an oblong hole (16) extending transversely in relation to the longitudinal direction of the base rail (13), within which an eccentrically arranged head (17) of an alignment element, which is mounted so it is rotatable in the base rail (13), is arranged.

3. The carrier part according to Claim 1 or 2, **characterized in that** a multi-joint arrangement (6) is mounted on the carrier part (5) so it is pivotable on a rotational axis (7) fixed in relation to the frame (2).

4. The carrier part according to Claim 3, **characterized in that** the multi-joint arrangement (6) has a support arm (8), which is mounted so it is pivotable on the fixed rotational axis (7).

5. The carrier part according to Claim 3 or 4, **characterized in that** the multi-joint arrangement (6) has a support rail (9), which is connectable to a wing (3) of a door or a window (1).

6. The carrier part according to one or more of Claims 3 to 5, **characterized in that** the multi-joint arrangement (6) has a support part (10) which is articulated on one side on the support rail connectable to a wing (3) and is exclusively attached on the other side to the support arm (8) so it is pivotable about a rotation point (11), and the rotation point (11) between support arm (8) and support part (10) is more remote from the stationary rotational axis (7) than the rotation point (12) between the wing (3) and the support part (10).

## Revendications

1. Élément de support (5) d'une ferrure pivotante (4) pouvant être fixée à un dormant (2) d'une porte ou d'une fenêtre (1), avec un rail de base (13) pouvant être fixé en place sur le dormant et auquel l'élément de support (5) est raccordé, l'élément de support (5) étant fixé avec possibilité de translation longitudinale limitée par rapport au rail de base (13) et l'élément de support (5) ainsi que le rail de base (13) étant fabriqués en métal et le rail de base (13) comportant au moins deux découpes (14), **caractérisé en ce que** les découpes (14) sont traversées chacune par une patte de guidage (15) découpée à l'emporte-pièce dans l'élément de support (5) et pliée, chaque patte de guidage (15) étant munie, dans sa partie de tête dépassant au-delà du rail de base (13), de pattes d'ancrage (15a) qui sont enfoncées après un élargissement des découpes (14), après quoi le rail de base (13) est comprimé au niveau des découpes (14) jusqu'à ce que les pattes d'ancrage (15a) passent derrière la zone environnant chaque ouverture (14) du rail de base (13) et que les pattes de guidage (15) ne puissent ainsi plus être retirées du rail de base (13).

2. Élément de support selon la revendication 1, **caractérisé en ce que** l'élément de support (5) est muni d'un trou oblong (16) orienté perpendiculairement à la longueur du rail de base (13), dans lequel est disposée une tête (17) excentrée d'un élément d'ajustement supporté avec possibilité de rotation dans le rail de base (13).

3. Élément de support selon la revendication 1 ou 2, **caractérisé en ce qu'**un dispositif à bielles multiples (6) est supportée sur l'élément de support (5) avec possibilité de rotation sur un axe de rotation (7) fixe par rapport au dormant (2).

4. Élément de support selon la revendication 3, **caractérisé en ce que** le dispositif à bielles multiples (6) comporte un bras de support (8) supporté avec possibilité de rotation sur l'axe de rotation fixe (7).

5. Élément de support selon la revendication 3 ou 4, **caractérisé en ce que** le dispositif à bielles multiples (6) comporte un rail de support (9) qui peut être relié à un battant (3) d'une porte ou d'une fenêtre (1).

6. Élément de support selon une ou plusieurs des revendications 3 à 5, **caractérisé en ce que** le dispositif à bielles multiples (6) comporte une partie portante (10) qui est, d'une part, articulée sur le rail de support pouvant être relié à un battant (3) et d'autre part raccordée sur le bras de support (8) de façon à pouvoir pivoter exclusivement autour d'un centre de rotation (11) et **en ce que** le centre de rotation (11) entre le bras de support (8) et la partie portante (10) est plus éloigné de l'axe de rotation (7) fixé en place que le centre de rotation (12) entre le battant (3) et la partie portante (10).
